# EUROPÄISCHE PATENTSCHRIFT

(11) **EP 1 786 577 B1**
(45) Veröffentlichungstag und Bekanntmachung des Hinweises auf die Patenterteilung: **04.11.2009**
(21) Anmeldenummer: 05782864.2
(22) Anmeldetag: 08.09.2005
(51) Int. Cl.: B21B 37/68

(54) **VERFAHREN ZUM WALZEN EINES METALLBANDS**
METHOD FOR MILLING A METAL STRIP
PROCEDE DE LAMINAGE D'UNE BANDE METALLIQUE

(30) Priorität: 08.09.2004 DE 102004043790
(43) Veröffentlichungstag der Anmeldung: 23.05.2007
(73) Patentinhaber: VDEh-Betriebsforschungsinstitut GmbH, 40237 Düsseldorf (DE)
(72) Erfinder: LATHE, Roger, 42855 Remscheid (DE); LUKASSON, Anna, 40470 Düsseldorf (DE)
(74) Vertreter: Tilmann, Max Wilhelm
(86) Internationale Anmeldenummer: PCT/EP2005/009627
(87) Internationale Veröffentlichungsnummer: WO 2006/027238

(56) Entgegenhaltungen:
- DE-A1- 3 116 278
- DE-A1- 3 413 269
- DE-A1- 3 413 424
- PATENT ABSTRACTS OF JAPAN Bd. 008, Nr. 238 (M-335), 31. Oktober 1984 (1984-10-31) & JP 59 118216 A (SUMITOMO KINZOKU KOGYO KK), 7. Juli 1984 (1984-07-07)
- PATENT ABSTRACTS OF JAPAN Bd. 008, Nr. 148 (M-308), 11. Juli 1984 (1984-07-11) & JP 59 045011 A (ISHIKAWAJIMA HARIMA JUKOGYO KK), 13. März 1984 (1984-03-13)
- PATENT ABSTRACTS OF JAPAN Bd. 008, Nr. 253 (M-339), 20. November 1984 (1984-11-20) & JP 59 127915 A (SUMITOMO KINZOKU KOGYO KK), 23. Juli 1984 (1984-07-23)

## Beschreibung

Die Erfindung betrifft ein Verfahren sowie eine Vorrichtung zur Verringerung von Bandsäbeln beim Walzen eines Metallbands. Ein gattungsgemäßes Verfahren ist z.B. aus JP-A-59118216 bekannt.

Eines der bei der Metallbanderzeugung, insbesondere bei der Warmbanderzeugung ungelösten Probleme ist das Auftreten von sogenannten Bandsäbeln. Damit werden seitliche Abweichungen von der Geradheit des Bandes in Längsrichtung bezeichnet. Der Bandsäbel kann zu Prozeßstörungen während des Walzvorganges aber auch während späterer Prozeßschritte führen, was sich negativ auf den Durchsatz sowie auf die Produktivität auswirkt.

Um den negativen Einfluß von Bandsäbeln auf nachfolgende Verarbeitungsprozesse zu reduzieren ist es bekannt, das Metallband durch Seitenführungen, die beidseitig vor und/oder hinter einem Walzgerüst angeordnet sind, zwangszuführen. Dadurch kann verhindert werden, daß das Metallband in nicht zulässigem Maße seitlich verläuft.

Durch die Zwangsführung des Metallbandes wird zwar der Bandsäbel und damit die negativen Auswirkungen, die dieser auf nachfolgende Prozesse haben könnte, verhindert. Die Ursachen, die zum Auftreten von Bandsäbeln führen, werden dadurch jedoch nicht behoben, so daß das Problem nicht in seinem Ursprung beseitigt wird.

Untersuchungen haben gezeigt, daß insbesondere eine nicht-parallele Ausrichtung der Arbeitswalzen und der Walzkraft zur Ausbildung von Bandsäbeln führt. Das Walzen des Bands in einem nicht-parallelen, also keiligen Walzspalt führt zu einem ungleichförmigen Dickenprofil des Bands und gleichzeitig aufgrund der plastischen Verformung des Bands durch die Walzrolle zu einer unterschiedlichen Ausbildung der Bandlänge über der Bandbreite. Die unterschiedlichen Bandlängen führen wiederum zu einer Rotation des Bandes auf dem Rollgang und zu einem Bandsäbel.

Die Ursachen für eine nicht-parallele Lage der Walzrollen sind vielseitig. Unter anderem sind hierbei die unterschiedliche Auffederung der beiden Gerüstständer unter Walzlast, eine außermittige Lage des Metallbands in Bezug auf die Walzenmitte und unterschiedliche Festigkeiten des Walzguts über der Bandbreite, insbesondere bedingt durch Temperaturunterschiede von Bedeutung.

Der Erfindung liegt die Aufgabe zugrunde, ein Verfahren sowie eine Vorrichtung zu schaffen, die die Entstehung eines Bandsäbels beim Walzen von Metallbändern wirksam verringert. Diese Aufgabe wird durch das Verfahren nach Anspruch 1 gelöst.

Der Kern der Erfindung beruht auf der Annahme, daß insbesondere die Geometrie des Walzspalts für die Entstehung eines Bandsäbels verantwortlich ist. Durch eine entsprechende Ansteuerung der Walze innerhalb eines Walzgerüsts kann die Geometrie des Walzspalts verändert und damit die Ausbildung eines Bandsäbels verringert werden.

Dazu ist vorgesehen, die Position von mindestens einer Kante des Metallbands und/oder eine Druckkraft, die diese Kante(n) auf ein angrenzendes Bauteil ausübt, vor und hinter einem Walzgerüst zu messen, um anhand eines Wertes für das Biegemoment, das sich aus dem Differenzwert der Messergebnisse der Seitenführung vor dem Walzgerüst und dem Differenzwert der Seitenführung hinter dem Walzgerüst ergibt, die Geometrie des Walzspalts zu verändern, beispielsweise indem mindestens eine Walze des Walzgerüsts angesteuert und verstellt wird.

Vorteilhafterweise erfolgt die Verstellung des Walzspalts ungleichförmig über der Breite des Metallbands, d.h. in Längsrichtung der Walze.

Auf diese Weise kann eine unbeabsichtigte nicht-parallele Ausrichtung der Arbeitswalze(n), wie sie aus den oben genannten Gründen entstehen kann, durch aktive Ansteuerung ausgeglichen werden.

Unter Walzgerüst wird erfindungsgemäß ein System aus mindestens einer Walzrolle und dessen Lagerung verstanden.

Unter Metallband soll erfindungsgemäß jede Form eines metallischen Halbzeugs (auch im Rohzustand) verstanden werden, dessen Länge größer als die Breite ist. Insbesondere werden darunter Brammen und Vorbrammen, Flachknüppel und Breitstahl, etc. verstanden.

Beispielsweise kann die Position der Bandkante(n) durch optische Meßgeräte bestimmt werden. Alternativ kann die Position auch anhand von Seitenführungen bestimmt werden, die im ständigen Kontakt mit mindestens einer Bandkante stehen und einer Querbewegung der Bandkante(n) folgen.

In einer Alternative der vorliegenden Erfindung wird das Metallband an mindestens einer Seitenführung vor dem Walzgerüst und einer Seitenführung hinter dem Walzgerüst geführt und die Druckkräfte in den Seitenführungen gemessen. Somit kann beim Auftreten eines Differenzwerts der Druckkräfte in den Seitenführungen die Geometrie des Walzspalts verändert werden.

In einer vorteilhaften Weiterbildung wird das Metallband kontinuierlich an der/den Seitenführung(en) geführt. Dadurch kann sehr schnell auf sich ändernde Bedingungen reagiert werden, die ansonsten die Entstehung eines Bandsäbels nach sich ziehen würden. Eine exakte Steuerung des verstellbaren Walzgerüsts ist folglich auch ohne gleichzeitige Dickenprofilmessung möglich.

Unter "kontinuierlicher Führung" des Metallbands an der/den Seitenführung(en) wird im Sinne der Erfindung verstanden, daß die Kanten des Metallbands im wesentlichen jederzeit an der/den Seitenführung(en) anliegen und somit in ständigem Kontakt mit diesen stehen. Insbesondere sollen darunter nicht Seitenführungen verstanden werden, die erst beim Abweichen der Bandkanten aus ihrer Sollage mit diesen in Kontakt kommen und somit deren Ablenkung begrenzen.

Vorteilhaft kann es sein, das Metallband vor und/oder hinter dem Walzgerüst beidseitig an mindestens einer Seitenführung zu führen. Der Differenzwert für die Druckkräfte ergibt sich dann auf einfache Weise aus den zwei gemessenen Werten.

Ein besonderer Vorteil der beidseitigen Anordnung von Seitenführungen liegt darin, daß sich eine nicht-konstante Breite des Bands über dessen Länge aufgrund der gleichzeitigen Erhöhung bzw. Verringerung der Druckkräfte in den beiden Seitenführungen, die sich in der Differenz wiederum zu Null ergeben kann, nicht nachteilig auswirkt.

Bei einer alternativen Ausführungsform mit nur einer einseitigen Führung des Metallbands vor und/oder hinter dem Walzgerüst kann der Differenzwert beispielsweise dadurch ermittelt werden, daß die (in Querrichtung des Metallbands bewegliche) Seitenführung mit einer definierten (wegabhängigen) Anpreßkraft auf die Kante gedrückt wird und bei einer Bewegung der Bandkante die Zu- oder Abnahme (Differenzwert) dieser Anpreßkraft ermittelt wird.

Ein Einfluß auf die Meßwerte durch eine nicht-konstante Bandbreite kann in diesem Fall beispielsweise dadurch vermieden werden, daß diese in Bandlaufrichtung vor dem Walzgerüst gemessen wird und regelungstechnisch ausgeglichen wird.

In einer vorteilhaften Weiterbildung gilt als Zielwert für die Ansteuerung der Walze ein Differenzwert der ermittelten Druckkräfte von Null. Ein Differenzwert von Null bedeutet demnach, daß das Metallband vollkommen gerade ohne Bandsäbel verläuft. Hierbei können Druckkraftunterschiede in den Seitenführungen auf beiden Seiten des Metallbands, die durch eine asymmetrische Position oder einen Schräglauf des Metallbands zwischen den Führungen entstehen, ebenfalls mathematisch oder regelungstechnisch herausgefiltert werden.

Eine Ausführungsform der Erfindung sieht vor, vor und hinter dem Walzgerüst mindestens jeweils eine Seitenführung mit Druckkraftmessung auf jeder Seite des Bandes anzuordnen. Durch ein Inbezugsetzen der mindestens vier ermittelten Werte für die Druckkraft kann ein Biegemoment errechnet werden, das unabhängig von der relativen Position des Metallbands innerhalb der Führung einen Wert für die Ansteuerung der Walze ergibt.

Bei dieser Ausführungsform können selbstverständlich auch mehrere Walzgerüste oder ein oder mehrere Walzgerüste und weitere Vorrichtungen beliebiger Art zwischen den Seitenführungspaaren angeordnet sein.

In einer alternativen Ausführungsform kann jedoch vorgesehen sein, lediglich vor oder hinter dem Walzgerüst mindestens zwei Seitenführungen vorzusehen, die einen entsprechenden Differenzwert für die Druckkraft bilden.

Durch eine Bestimmung der Position des Bandes in Relation zu der oder den Walzen des Walzengerüsts kann ein eventueller Einfluß eines asymmetrischen Verlaufs bei der Berechnung des Differenzwerts berücksichtigt werden, so daß eine angepaßte Ansteuerung der Walze(n) des Walzgerüsts erfolgen kann.

Alternativ können die Seitenführungen so gelagert werden, daß sie entsprechende Bewegungen der Bandkanten ausgleichen und somit eine Beeinflussung des Differenzwerts für die Druckkraft durch einen asymmetrischem Verlauf des Bands zwischen den Seitenführungen ausgleichen.

In einer vorteilhaften Ausführungsform sind die Seitenführungen in Form von Führungsrollen ausgebildet. Diese ermöglichen einen permanenten Kontakt mit dem Metallband, ohne daß hohe Reibungskräfte und/oder Beschädigungen der Bandkanten entstehen.

Das erfindungsgemäße Verfahren kann besonders vorteilhaft beim Warmwalzen von Metallband eingesetzt werden. Insbesondere kann die entsprechende Vorrichtung in einer Vorstraße einer Warmwalzstraße angeordnet werden, da dort die Querflußbehinderung aufgrund der größeren Banddicke sowie der höheren Temperatur im Vergleich zur Fertigstraße ausreichend gering ist. Das Metallband kann somit möglichst säbelfrei an die Fertigstraße übergeben werden.

Die Erfindung wird nachfolgend anhand eines Ausführungsbeispiels näher erläutert. In den Zeichnungen zeigt:
- Fig. 1: die Entstehung eines Bandsäbels aufgrund einer nicht-parallelen Ausrichtung eines Walzenpaares in einem Querschnitt (a) sowie einer Draufsicht (b);
- Fig. 2: eine Ausführungsform einer erfindungsgemäßen Vorrichtung zum Walzen von Metallbändern in einer Draufsicht und
- Fig. 3: eine alternative Ausführungsform einer erfindungsgemäßen Vorrichtung zum Walzen von Metallbändern.

In Fig. 1 wird die Entstehung eines Bandsäbels aufgrund eines keilförmigen Walzspalts gezeigt.

Durch den nicht-parallelen Walzspalt des Walzenpaares entsteht ein Metallband 1 mit einem keilförmigen Dickenprofil über der Metallbandbreite.

Dies führt aufgrund der plastischen Verformung gleichzeitig zu einer ungleichförmigen Längenausdehnung des Metallbands 1 über der Breite. Die unterschiedlichen Längenausdehnungen wiederum begründen eine Geradheitsabweichung des Metallbands 1 in Längsrichtung, so daß das Metallband 1 auf beiden Seiten der Walzen 2 des Walzenpaares aus dem ideal geraden Verlauf in zueinander entgegengesetzter Richtung heraus rotiert.

In einer Ausführungsform sieht die Erfindung nun vor, vertikale Führungsrollen 3 vorzusehen, die paarweise (jeweils eine pro Seite des Metallbands 1) vor und hinter dem Walzenpaar angeordnet sind und durch ihre Verschiebbarkeit in Querrichtung des Bands im ständigen Kontakt mit diesem stehen. Die Druckkraft, die das Metallband 1 auf die jeweilige Führungsrolle 3 ausübt, wird über eine nicht dargestellte Meßvorrichtung bestimmt.

Bei einem ideal geraden Verlauf des Metallbands 1 ohne Bandsäbel ergibt die Summe der Kräfte auf der Bedienerseite BS den gleichen Wert wie die Summe der Kräfte auf der Antriebsseite AS.

Sobald aufgrund eines nicht-parallelen Walzspalts ein Bandsäbel entsteht, rotiert das Metallband 1 auf beiden Seiten des Walzenpaares in zueinander entgegengesetzter Richtung (im Ausführungsbeispiel der Fig. 2 oder 3 in Richtung der Bedienerseite). Dadurch erhöht sich die Kraft, die von den beiden bedienerseitigen Führungsrollen 3 gemessen werden. In gleichem Maße nehmen die Kräfte, die von den Führungsrollen 3 der Antriebsseite AS gemessen werden, ab.

Anhand dieser Kraftdifferenz zwischen Bedienerseite BS und Antriebsseite AS kann ein Rückschluß auf die Größe des Bandsäbels gezogen werden. Der somit erhaltene Differenzwert wird zur Ansteuerung der zueinander verstellbaren Walzen 2 verwendet.

Durch die Ansteuerung der verstellbaren Walzen 2 wird die Geometrie des Walzspalts entsprechend korrigiert, so daß ein Bandsäbel, der aufgrund einer nicht-parallelen Ausrichtung der Walzen 2 entsteht, wirksam verringert wird.

Gleichsam kann durch die erfindungsgemäße Vorrichtung sowie das entsprechende Verfahren die Entstehung eines Bandsäbels und anderer Einflüsse durch aktive Beeinflussung der Walzspaltgeometrie beeinflußt bzw. verringert werden.

In Fig. 3 ist eine Ausführung der erfindungsgemäßen Vorrichtung dargestellt, die funktionell zu derjenigen der Fig. 2 identisch ist, jedoch eine Vielzahl von Führungsrollen mit Kraftmeßvorrichtungen aufweist, die gleichmäßig auf beiden Bandseiten sowie vor und hinter dem Walzrollenpaar angeordnet sind. Durch die Vielzahl der Meßstellen kann die Genauigkeit der Messung und somit die Beeinflussung des Bandsäbels deutlich erhöht werden.

Ferner kann durch eine Erhöhung der Anzahl der Führungsrollen eine verbesserte Führung des Metallbands erreicht werden.

## Patentansprüche

1. Verfahren zum Verringern von Bandsäbeln beim Walzen eines Metallbands (1) mit folgenden Schritten:
- Führen des Metallbands (1) an mindestens einer Seitenführung (3) vor und hinter einem Walzgerüst; und
- Messen der Druckkräfte in den Seitenführungen (3) und/oder die Position der Seitenführungen zur Bestimmung eines Differenzwerts und dabei Messen der Druckkraft auf ein angrenzendes Bauteil von mindestens einer Kante des Metallbands vor und hinter einem Walzgerüst; **gekennzeichnet durch:**
- Anpassen der Walzspaltgeometrie zur Verringerung des Bandsäbels anhand eines Werts für das Biegemoment, das sich aus dem Differenzwert der Meßergebnisse der Seitenführung(en) (3) vor dem Walzgerüst und dem Differenzwert der Seitenführung(en) (3) hinter dem Walzgerüst ergibt.

2. Verfahren nach Anspruch 1, **gekennzeichnet durch** eine ungleichförmige Verstellung des Walzspalts in Längsrichtung der Walze (2).

3. Verfahren nach Anspruch 1 oder 2, **gekennzeichnet durch** die kontinuierliche Führung des Metallbands (1) an den Seitenführungen (3).

4. Verfahren nach einem der Ansprüche 1 bis 3, **gekennzeichnet durch** ein beidseitiges Führen des Metallbands (1) vor und/oder hinter dem Walzgerüst.

5. Verfahren nach einem der Ansprüche 1 bis 4, **gekennzeichnet durch** eine Anpassung der Walzspaltgeometrie mit einem Zielwert für den Differenzwert der Druckkräfte von Null.

6. Verfahren nach einem der Ansprüche 1 bis 5, **gekennzeichnet durch** die Ansteuerung der Walze (2) anhand eines Differenzwerts der Seitenführungen (3) vor oder hinter dem Walzgerüst in Verbindung mit einer Bestimmung des Bandverlaufs relativ zur Walze (2).

7. Verfahren nach einem der vorhergehenden Ansprüche, **gekennzeichnet durch** das Warmwalzen des Metallbands (1).

## Claims

1. Method for the reduction of strip sharp edges when rolling a metal strip (1) with the following steps:
- guiding of the metal strip (1) at at least one lateral guide (3) before and after a rolling stand; and
- measuring of the pressure forces in the lateral guides (3) and/or the position of the lateral guides in order to determine a differential value and, in this measuring of the pressure force on an adjacent component of at least one edge of the metal strip before and after a rolling stand, **characterised by**:
- the adaptation of the rolling gap geometry for the reduction of the strip sharp edge on the basis of a value for the bending moment, which derives from the differential value of the measurement results from the lateral guide(s) (3) before the rolling stand and the differential value of the lateral guide(s) (3) after the rolling stand.

2. Method according to Claim 1, **characterised by** an irregular setting of the rolling gap in the longitudinal direction of the roller (2).

3. Method according to Claim 1 or 2, **characterised by** the continuous guidance of the metal strip (1) at the lateral guides (3).

4. Method according to any one of Claims 1 to 3, **characterised by** a guidance of the metal strip (1) on both sides, before and/or after the rolling stand.

5. Method according to any one of Claims 1 to 4, **characterised by** an adaptation of the rolling gap geometry, with a target value of zero for the differential value of the pressure forces.

6. Method according to any one of Claims 1 to 5, **characterised by** the actuation of the roller (2) on the basis of a differential value of the lateral guides (3) before or after the rolling stand, in conjunction with a determination of the course of the strip relative to the roller (2).

7. Method according to any one of the preceding claims, **characterised by** the hot rolling of the metal strip (1).

## Revendications

1. Procédé pour réduire les lames de sabre lors du laminage d'un feuillard métallique (1), avec les étapes suivantes :
- guidage du feuillard métallique (1) contre au moins un guide latéral (3) en amont et en aval d'une cage de laminoir ; et
- mesure des forces de pression dans les guides latéraux (3) et/ou de la position des guides latéraux, afin de déterminer une valeur différentielle, et mesure, ce faisant, de la force de pression exercée sur un élément limitrophe par au moins un bord du feuillard métallique en amont et en aval d'une cage de laminoir,
**caractérisé par** l'étape suivante :
- adaptation de la géométrie de l'emprise de laminage afin de réduire le sabre du feuillard, à l'aide d'une valeur pour le couple de flexion qui s'obtient à partir de la valeur différentielle des résultats de mesure des guide(s) latéraux (3) en amont de la cage de laminoir et de la valeur différentielle des guide(s) latéraux (3) en aval de la cage de laminoir.

2. Procédé selon la revendication 1, **caractérisé par** un réglage irrégulier de l'emprise de laminage dans la direction longitudinale du cylindre (2).

3. Procédé selon la revendication 1 ou 2, **caractérisé par** le guidage en continu du feuillard métallique (1) contre les guides latéraux (3).

4. Procédé selon l'une des revendications 1 à 3, **caractérisé par** un guidage du feuillard métallique (1) sur les deux côtés en amont et/ou en aval de la cage de laminoir.

5. Procédé selon l'une des revendications 1 à 4, **caractérisé par** une adaptation de la géométrie de l'emprise de laminage à une valeur cible de zéro pour la valeur différentielle des forces de pression.

6. Procédé selon l'une des revendications 1 à 5, **caractérisé par** l'asservissement du cylindre (2) à l'aide d'une valeur différentielle des guides latéraux (3) en amont ou en aval de la cage de laminoir, conjointement avec une détermination de l'allure du feuillard par rapport au cylindre (2).

7. Procédé selon l'une des revendications précédentes, **caractérisé par** le laminage à chaud du feuillard métallique (1).
